# EUROPÄISCHE PATENTSCHRIFT

(11) **EP 0 786 833 B1**
(45) Veröffentlichungstag und Bekanntmachung des Hinweises auf die Patenterteilung: **16.04.2003**
(21) Anmeldenummer: 97100696.0
(22) Anmeldetag: 17.01.1997
(51) Int. Cl.: H01R 24/06, H01R 24/08, H01R 13/66

(54) **Steckdose mit einem Modul für Zusatzfunktionen**
Socket with an additionally function modul
Prise de courant avec un module de fonctions additionnelles

(30) Priorität: 29.01.1996 DE 29601440 U
(43) Veröffentlichungstag der Anmeldung: 30.07.1997
(73) Patentinhaber: DEHN + SÖHNE GMBH + CO. KG, 90489 Nürnberg (DE); SIEMENS AKTIENGESELLSCHAFT, 80333 München (DE)
(72) Erfinder: Weissberger,Günther,Dipl.-Ing.(FH), 93309 Kelheim (DE); Hasse,Peter Dipl.-Ing, 92318 Neumarkt (DE); Aumeier,Walter,Dipl.-Ing.(FH), 92318 Neumarkt (DE); Zäuner,Edmund,Dipl.-Ing.(FH), 92334 Berching/Pollanten (DE); Strobl,Martin, 92318 Neumarkt (DE); Wittmann,Georg, 92283 Lauterhofen (DE)
(74) Vertreter: Meissner, Bolte & Partner

(56) Entgegenhaltungen:
- EP-A- 0 418 496
- DE-A- 3 840 198
- DE-A- 4 001 576
- DE-U- 29 507 448

## Beschreibung

Die Erfindung betrifft eine Steckdose bestehend aus einem Isolierstoffsockel mit einem mittig angeordneten Buchsenpaar, welches im Eingriff mit Steckerstiften eines Steckers einen Schaltkontakt bildet, einer Abdeckplatte aus Isolierstoff für die Steckdose und einem mit dem Isolierstoffsockel elektrisch und mechanisch verbindbaren Modul für Zusatzfunktionen gemäß Oberbegriff des Patentanspruchs 1.

Um einen Isolierstoffsockel von Steckdosen für Zusatzfunktionen in seiner Höhe unverändert zu belassen, ist aus der EP-A-0 654 864 ein elektrotechnisches Installationsgerät, beispielsweise in Form einer Steckdose und damit gemäß dem Oberbegriff des Anspruches 1 in Modulbauweise bekannt, bei der durch das von der Bauwerksseite der Steckdose her an deren Isolierstoffsockel ansteckbare Modul der Steckdose Zusatzfunktionen gegeben werden. Die elektrische Kontaktgabe für das steckbare Modul wird jeweils durch gefederte Kontakte erzielt, wenn ein Steckerstift eines Steckers in das Buchsenpaar der Steckdose eingeführt wird.

Die DE-U-295 07 448 zeigt eine Steckdose, bestehend aus einem Isolierstoffsockel mit einem mittig angeordneten Buchsenpaar, welches im Eingriff mit Steckerstiften eines Steckers einen Schaltkontakt bildet. Dort ist vorgesehen, neben dem Isolierstoffsockel einen Freiraum zu belassen bzw. diesen Freiraum so zu nutzen, daß auf einer Platte angeordnete elektronische Bauelemente hineinragen können. Problematisch sind jedoch die für die Verbindung zwischen den eigentlichen Überspannungsschutz-Bauelementen und den elektrischen Anschlüssen der Schutzkontakt-Steckdose notwendigen flexiblen Leitungen. Dies führt zu wesentlichen Nachteilen hinsichtlich des Montageaufwands und der Gefahr von Verpolungen.

Weiterhin ist aus der DE-OS 37 36 945 eine Steckdose mit Zusatzmodul bekannt, bei der an die Unterseite des Isolierstoffsockels die Oberseite des Zusatzmoduls angebracht ist. Dabei ist der Isolierstoffsockel dahingehend geändert worden, daß er gekürzte Abstandsstege besitzt und mit diesen Abstandsstegen am Tragring angebracht ist. Ferner kann eine Anhebung des äußeren Steckertopfes erfolgen. Das Zusatzmodul wird hier ebenso wie bei dem Gegenstand von EP 0 654 864 mittels klammerartig ausgebildeter Rasthaken an Vorsprüngen des Isolierstoffsockels unmittelbar an diesem anliegend verankert. Durch die o.g. Kürzung der Abstandsstege und dem damit verbundenen Anheben des Isolierstoffsockels kann der genormte Mindestabstand zwischen der Steckdose und dem Dosenboden einer Unterputzdose eingehalten werden. Auf der Leiterplatte des Zusatzmoduls sind die Bauelemente einer Überspannungsschutzeinrichtung so positioniert, daß sie in Freiräumen Platz finden können, die sich ebenso wie beim - Gegenstand von EP-0 654 864 zwischen dem Boden der Unterputzdose und der diesem Boden gegenüberliegenden Unterfläche des Isolierstoffsockels befinden. Dabei ist zu beachten, daß der Freiraum zwischen dem Boden der Unterputzdose und der diesem Boden zugewandten Fläche des Isolierstoffsockels in seiner Höhe aufgrund der vorgeschriebenen Abmessungen der Unterputzdose und der erforderlichen Abmessung des Isolierstoffsockels begrenzt und damit nicht beliebig vergrößerbar ist.

Es hat sich nun gezeigt, daß derartig gestaltete, jeweils zwischen Isolierstoffsockel und Boden der Unterputzdose befindende Module für Zusatzfunktionen nicht allen Anforderungen in der Praxis genügen, insbesondere wenn die für die Realisierung der Zusatzfunktionen benötigten diskreten Bauelemente so groß sind, daß diese nicht in den vorhandenen Freiräumen untergebracht werden können.

Der Erfindung liegt daher zunächst das Problem zugrunde, die aus EP A1 0 654 864 bekannte Steckdose derart auszugestalten, daß auch voluminöse Module im zur Verfügung stehenden Raum unter Einhaltung der erforderlichen Innenabmessungen einer Steckdose mit Isolierstoffsockel untergebracht werden können.

Dieses Problem wird, ausgehend von einer Steckdose gemäß dem Oberbegriff gemäß Anspruch 1 dadurch gelöst, daß der Isolierstoffsockel asymmetrisch zum Buchsenpaar angeordnet ist und daß ein dadurch neben dem Isolierstoffsockel geschaffener und sich über die Höhe des Isolierstoffsockels erstreckender Freiraum für die Unterbringung eines Teiles des Moduls genutzt wird. Weiterhin besitzt der Isolierstoffsockel mindestens eine Ausnehmung an seiner Unterseite zur Aufnahme von Bauelementen des Moduls.

Durch die erfindungsgemäße Gestaltung der Steckdose ist die Möglichkeit gegeben, entsprechend groß dimensionierte Bauelemente eines Moduls unterzubringen, ohne die Höhe des Isolierstoffsockels ändern zu müssen bzw. durch Kürzung der Abstandsstege entsprechende konstruktive Aufwendungen zu verursachen. Zweckmäßigerweise sind die Gestaltung des vorgenannten Freiraumes einerseits und die Gestaltung der hierin einzubringenden Bauteile des Moduls in ihrer Formgebung andererseits aufeinander abgestimmt, um den vorhandenen Platz des Freiraumes optimal ausnützen zu können. Die Bemühungen beim Stand der Technik gehen dagegen in die Richtung, die benötigten Bauelemente entweder so klein zu machen, daß sie bei normalen, d.h. unveränderten Isolierstoffsockeln in sowieso vorhandene Ecken bzw. Freiräume passen. Oder man ordnete dagegen die großen Bauelemente auf der Unterseite der Leiterplatte an, womit die Bauhöhe für das Modul erhöht wurde. Dies erlaubten entsprechende Zusatzmaßnahmen, wie beispielsweise die o.g. Verkürzung der Abstandsstege zum Tragring (DE-OS 37 36 945).

Gemäß der Erfindung beinhaltet das Modul eine Überspannungsschutzeinrichtung, welche eine parallel zum Boden des Isolierstoffsockels verlaufende Leiterplatte mit mindestens zwei Ecken aufweist, einschließlich der im einzelnen in ihrer Anordnung erläuterten Varistoren. Dies ergibt den Vorteil, daß man auch große Varistoren zusammen mit den übrigen Bauelementen der Überspannungsschutzeinrichtung mit vorsehen kann. Die Leiterplatte kann nur an einer Seite, nämlich der dem Isolierstoffsockel zugewandten Seite, bestückt werden. Eine Bestückung der Leiterplatte auf beiden Seiten ist nicht erforderlich. Da es somit nicht notwendig ist, an der dem Isolierstoffsockel abgewandten Unterseite der Leiterplatte Bauelemente des Überspannungsschutzes, insbesondere auftragende Varistoren oder Gasableiter unterzubringen, ergibt sich der aufgabengemäße Vorteil der Raumersparnis. Auch kann man die an der Unterseite des Isolierstoffsockels befindlichen elektrischen Elemente der Leiterplattenoberseite klein halten. Die großen Bauelemente dieses Überspannungsschutzes, nämlich die Varistoren, sind dagegen in den Ecken der Leiterplatte angeordnet und ragen in den geschaffenen Freiraum neben dem Isolierstoffsockel hinein.

Es wirken also die Ausbildung des Steckdosensockels mit Schaffung des Freiraumes einerseits und die zugehörige Ausgestaltung des Moduls, insbesondere in Form einer Überspannungsschutzeinrichtung mit zwei relativ großen Varistoren, zur Lösung der erfindungsgemäßen Aufgabe bei einem Modul zum Überspannungsschutz zusammen.

Die Ausgestaltung nach Anspruch 4 ergibt den Vorteil, daß sowohl der Isolierstoffsockel als auch die Überspannungsschutzeinrichtung gegen Beschädigung bei der Lagerung und beim Transport geschützt ist, zudem kann hiermit auf einfache Art und Weise ein Berührungsschutz realisiert werden.

Die Ausgestaltungen der Steckdose nach den Ansprüchen 5, 6 und 7 weisen den Vorteil auf, daß der Zusammenbau von Überspannungsschutzeinrichtung und Isolierstoffsockel mit Hilfe der Kappe schnell und mittels einfacher Handgriffe vorgenommen werden kann.

Bei Anordnung von Überspannungsschutzelementen ist häufig eine optische Anzeige dahingehend vorgesehen, ob die Überspannungsschutzelemente einer solchen Überspannungsschutzeinrichtung noch in Ordnung sind. Entsprechende Anzeigemittel sind in der Regel in einer Ecke der Leiterplatte'angeordnet. Um nun im vorliegenden Fall durch die Abdeckplatte der Steckdose hindurch eine entsprechende optische Signalgebung nach außen zu ermöglichen, einschließich einer klaren Unterscheidung unterschiedlicher Signale, sind die Merkmale des Anspruches 9 vorgesehen. Hierdurch können von den in den Eckenbereichen befindlichen Varistoren relativ kurze Leitungen durch die Abdeckplatte hindurch nach oben geführt werden. Damit befinden sich die Signallampen an zwei im Abstand voneinander befindlichen Ecken der Steckdose. Sie sind hiermit von der Raumseite her sowohl gut zu erkennen als auch vor allen Dingen gut voneinander zu unterscheiden. Selbst bei grellem Licht ist für den Benutzer durch die räumliche Trennung, beispielsweise einer roten von einer grünen Anzeige, die Erkennbarkeit jederzeit gegeben.

Vorteilhafterweise wird durch eine Anordnung der Sicherungen räumlich benachbart zu den Varistoren ferner eine kompakte, raumsparende Gestaltung der erfindungsgemäßen Steckdose und eine optimale Wärmeübertragung vom Varistor auf diese thermischen Sicherungen erreicht.

Durch die Merkmale des Anspruches 11 wird die räumliche Unterbringung der Varistoren im Freiraum und damit die Ausnützung des geschaffenen Freiraumes innerhalb der Unterputzdose oder der Kunststoffkappe weiter verbessert.

Weitere Vorteile und Merkmale der Erfindung sind den weiteren Unteransprüchen zu entnehmen, sowie in der nachstehenden Beschreibung anhand der Figuren 1 bis 6 der Zeichnung beschrieben und erläutert. Es zeigen:
- Fig. 1:: eine Draufsicht auf den erfindungsgemäßen Isolierstoffsockel, eingebaut in eine Unterputzdose,
- Fig. 2:: eine Draufsicht auf Isolierstoffsockel und Modul gemäß der Erfindung,
- Fig. 3:: einen Schnitt durch die Steckdose in der Ebene III-III in Fig. 2,
- Fig. 4:: eine Draufsicht auf Leiterplatte und Kappe,
- Fig. 5:: eine Explosionsdarstellung von Isolierstoffsockel, Platine und Kappe und
- Fig. 6:: das elektrische Schaltbild der Überspannungsschutzeinrichtung.

Die erfindungsgemäße Steckdose besteht aus einem Isolierstoffsockel 1 mit einem mittig zur Steckdose angeordneten Buchsenpaar 2, welches im Eingriff mit Steckerstiften eines Steckers einen Schaltkontakt bildet. Weiterhin weist die Steckdose eine Abdeckplatte aus Isolierstoff auf, welche in der Zeichnung nicht dargestellt ist, sowie einen Schutzkontakt 3. Mit dem Isolierstoffsockel 1 ist ein Modul 4 für Zusatzfunktionen, insbesondere eine nachfolgend ebenfalls mit 4 bezifferte Überspannungsschutzeinrichtung, elektrisch und mechanisch verbindbar. Erfindungsgemäß ist der Isolierstoffsockel 1 asymmetrisch zum Buchsenpaar 2 und damit Oderart asymmetrisch zur Seitenwandung 12' der Unterputzdose 12 angeordnet, daß der dadurch entstehende Freiraum 5 für die Unterbringung von Teilen der Überspannungsschutzeinrichtung 4 genutzt werden kann. Dabei befindet sich der Freiraum 5 neben dem Isolierstoffsockel 1 und der Seitenwand 12' einer Unterputzdose 12. Der Freiraum 5 erstreckt sich zumindest über die gesamte Höhe H des Isolierstoffsockels (siehe ebenfalls Fig. 3). Er kann sich aber, wenn räumlich möglich, auch noch in den in Fig. 3 darunter befindlichen Raum 5' und/oder - wie ebenfalls in Fig. 3 dargestellt - in dem durch eine Klammer angedeuteten oberen Raum 5" erstrecken.

Fig. 1 zeigt die schon erläuterte asymmetrische Ausgestal tung und Anordnung des Isolierstoffsockels 1 zu den Buchsen 2. Ferner zeigt Fig. 1, daß der dort mit gestrichelten Linien angedeutete Freiraum 5 etwa 1/3 bis 1/2 des von der Unterputzdose 12 umgebenen Raumes ausmacht.

Wie insbesondere aus der Explosionsdarstellung nach Fig. 5 hervorgeht, weist die Überspannungsschutzeinrichtung 4 eine parallel zum Boden 6 des Isolierstoffsockels 1 verlaufende Leiterplatte 7 auf. Die beim bekannten Stand der Technik im wesentlichen viereckige Leiterplatte ist bei der erfindungsgemäßen Steckdose derartig gestaltet, daß die Leiterplatte 7 in mindestens zwei Ecken 7' entsprechende Ausbuchtungen 14 aufweist. An diesen Ausbuchtungen 14 der Leiterplatte 7 sind Varistoren 8 angeordnet, die sich gegenüber der Leiterplatte 7 senkrecht erheben und in den Freiraum 5 zwischen Isolierstoffsockel 1 und umgebender Unterputzdose 12 hineinragen.

In weiterer Ausgestaltung des erfindungsgemäßen Moduls sind der Isolierstoffsockel 1 und die Überspannungsschutzeinrichtung 4 von einer zu diesen Teilen 1, 4 hin offenen Kappe 13 aus Isolierstoff umgeben.

Um die Montage der Überspannungsschutzeinrichtung 4 bzw. deren Austausch im Servicefall schnell und mit einfachen Handgriffen vorzunehmen, weist die Kappe 13 sowohl Rastmittel 15 zur Befestigung an der Überspannungsschutzeinrichtung 4, als auch Rastmittel 16 zur Befestigung am Isolierstoffsockel 1 auf. Im einzelnen ist die Kappe 13 mittels Rasthaken 15 an der Leiterplatte 7 befestigt, wobei die Leiterplatte 7 selbst als Rastkante dient. Zum Entrasten muß lediglich der aus Kunststoff bestehende Rasthaken 15 zur Seite gedrückt werden. Ebenso einfach zu betätigen sind die aus Ausnehmungen 16 in der Kappe 13 sowie aus Vorsprüngen 17 des Isolierstoffsockels 1 bestehenden Rastmittel.

Um dem Erfordernis der einfachen Montage und Demontage der erfindungsgemäßen Steckdose, einschließlich des Anbringens oder Lösens des Moduls 4 am bzw. vom Steckdosensockel weiter zu dienen, weist in weiterer Ausgestaltung der Erfindung die Leiterplatte 7 zur elektrischen Verbindung mit schraublosen Klemmen 21 der Steckdose Messerkontakte 20 auf. Weiterhin sind in .diesem.Bereich Bohrungen 19 in der Leiterplatte 7 vorgesehen, in welche Fixierstifte 18 der Kappe 13 eingreifen. Hierdurch wird der Vorteil erreicht, daß mit einem Bedienungsvorgang sowohl die elektrische als auch die mechanische Verbindung hergestellt wird. Durch das Zusammenwirken von Fixierstiften 18 und Rastmitteln 15, 16 und 17 wird darüber hinaus eine automatische Zuordnung der Anschlüsse des Modules zu denen der Steckdose sichergestellt. Damit ist es nicht wie beim Stand der Technik erforderlich, die elektrische Verbindung mit herausgeführten Drähten und mittels Schraubendreher vorzunehmen, wobei bei einer solchen Befestigung die Zuordnung der Anschlüsse leicht verwechselt werden kann.

Im Hinblick auf eine raumsparende Anordnung von Überspannungsschutzeinrichtung 4 und Isolierstoffsockel 1 kann ein Gasentladungsableiter 22 in einer Ausnehmung, z.B. einer Steckdose, mit auf der Unterseite des Isolierstoffsockels_1 untergebracht werden, wodurch ebenfalls Bauhöhe eingespart werden kann (in der Zeichnung nicht dargestellt).

In weiterer Ausgestaltung der erfindungsgemäßen Steckdose sind räumlich benachbart zu den Varistoren 8 Anzeigemittel 9 angeordnet, welche durch die Abdeckplatte der Steckdose hindurch gehen. Durch die Verteilung der Anzeigemittel 9 auf die Ausbuchtungen 14 dieser beiden Ecken 7' ist deren Erkennbarkeit verbessert, zudem ist eine bessere Unterscheidung möglich.

Schließlich können auf der nach außen, d.h. in Richtung zur Unterputzdose 12 hin gelegenen Seitenflächen der Varistoren 8 zumindest die thermischen Sicherungen 10 angebracht werden. Zum einen wird hiermit der noch vorhandene Platz zwischen den senkrecht zur Leiterplatte und damit etwa parallel zur Wand der Unterputzdose stehenden Varistoren und der Innenseite der Unterputzdose ausgenützt. Außerdem ist damit eine unmittelbare Wärmeübertragung von den Varistoren zu den Thermosicherungen 10 gegeben. Der optimalen Raumausnutzung dient ferner die im Winkel zur Schnittebene III-III in Fig. 2 verlaufende Anordnung der Varistoren, da hierdurch bei optimaler Raumausnutzung zwischen der jeweiligen Außenfäche bzw. -seite der Varistoren und der Innenfläche der Wand 12' der Unterputzdose der bereits erläuterte Platz für die Thermowiderstände geschaffen wird.

In Fig. 6 ist der Schaltplan einer solchen Überspannungsschutzeinrichtung 4 dargestellt. Netzseitig werden der Phasenleiter L bzw. der Nulleiter N über die Messerkontakte 20 der Leiterplatte 7 verbunden. Die Parallelschaltung aus Widerstand R1 und dem einen Anzeigemittel 9 sowie Widerstand R2, R3 und dem anderen Anzeigemittel 9 zeigt den Betriebszustand der Überspannungsschutzeinrichtung 4 an. Dabei dient die Anzeige 9 im Parallelzweig mit Widerstand R1 der Anzeige, daß die Überspannungsschutzeinrichtung intakt ist. Sobald eine Zerstörung des oder der Überspannungsschutzelemente 8 stattgefunden hat, wird dies über den Parallelzweig mit dem in Reihe mit den Widerständen R2 und R3 angeordneten Anzeigemittel 9 signalisiert.

Die Schaltung aus den Überspannungsschutzelementen, z.B. Varistoren 8 und thermischen Überwachungssicherungen 10 ist so abgestimmt, daß diese Sicherungen den überlasteten Varistor abtrennen.

Ferner ist mit dem gemeinsamen Anschluß der beiden thermischen Sicherungen 10 der o.g. Gasentladungsableiter 22 verbunden, welcher eine Funkenstrecke bildet. Durch die Dimensionierung der Bauteile können auch hohe Stoßströme abgeleitet werden, ohne daß die Überspannungsschutzeinrichtung funktionsunfähig wird.

Die hauptsächlichen Vorteile der Erfindung sind, daß man trotz des hier durch die Innenabmessungen der Unterputzdose vorgegebenen Raumes relativ große Überspannungsschutzmittel, insbesondere ist dabei an die erläuterten Varistoren gedacht, in der erläuterten Weise unterbringen kann. Es ist ohne zusätzliche Raumbeanspruchung auch die Möglichkeit der Unterbringung von Thermosicherungen gegeben. Die elektrischen Steckkontakte können stabil und weitgehend stoßstromtragfähig sein. Es ist eine leichte Montage und Demontage sowohl in mechanischer als auch elektrischer Hinsicht des Moduls am Isolierstoffsockel möglich. Diese leichte Auswechselbarkeit ist für den praktischen Betrieb, insbesondere die schnelle Nachrüstbarkeit ohne Berücksichtigung der Installation L/N von Vorteil.

## Patentansprüche

1. Steckdose, bestehend aus einem Isolierstoffsockel (1) mit einem mittig angeordneten Buchsenpaar (2), welches im Eingriff mit Steckerstiften eines Steckers einen Schaltkontakt bildet, einer Abdeckplatte aus Isolierstoff für die Steckdose und einem mit dem Isolierstoffsockel (1) elektrisch und mechanisch verbindbaren Modul (4) für Zusatzfunktionen zum Überspannungsschutz; wobei das Modul (4) eine parallel zum Boden (6) verlaufende Leiterplatte (7) umfaßt und die Leiterplatte (7) zur elektrischen Verbindung mit schraublosen Klemmen (21) der Steckdose Messerkontakte (20) aufweist,
**dadurch gekennzeichnet, daß**
der Isolierstoffsockel (1) asymmetrisch zum Buchsenpaar (2) angeordnet ist und daß ein dadurch neben dem Isolierstoffsockel geschaffener und sich über die Höhe des Isolierstoffsockels erstreckender Freiraum (5) für die Unterbringung eines Teiles des Moduls (4) genutzt wird, weiterhin die Leiterplatte (7) zwei Ecken umfaßt, wobei in jeder dieser Ecken ein Varistor (8) angeordnet ist, der sich senkrecht zur Leiterplatte (7) erstreckt und in den Freiraum (5) hineinragt, sowie räumlich benachbart zu den Varistoren (8) thermische Sicherungen (10) angeordnet sind und der Isolierstoffsockel (1) auf der dem Modul (4) zugewandten Seite mindestens eine Ausnehmung für Bauelemente (22) des Moduls (4) aufweist.

2. Steckdose nach Anspruch 1,
**dadurch gekennzeichnet, daß**
die Ecken (7') der Leiterplatte (7) als nach außen vorspringende Ausbuchtungen (14) ausgebildet sind.

3. Steckdose nach Anspruch 1 oder 2,
**dadurch gekennzeichnet, daß**
die Leiterplatte (7) mit einem Teil ihrer Fläche am Boden (6) des Isolierstoffsockels (1) anliegt und mit dem übrigen Teil ihrer Fläche sich im Freiraum (5) befindet und das Modul (4) trägt.

4. Steckdose nach einem der Ansprüche 1 bis 3,
**dadurch gekennzeichnet, daß**
der Isolierstoffsockel (1) und das Modul (4) von einer zu diesen Teilen (1, 4) hin offenen Kappe (13) aus Isolierstoff umgeben sind.

5. Steckdose nach Anspruch 4,
**dadurch gekennzeichnet, daß**
die Kappe (13) sowohl Rastmittel (15) zur Befestigung am Modul (4) als auch Rastmittel (16) zur Befestigung am Isolierstoffsockel (1) aufweist.

6. Steckdose nach Anspruch 5,
**dadurch gekennzeichnet, daß**
die Kappe (13) mittels Rasthaken (15) an der Leiterplatte (7) befestigt ist, wobei die Leiterplatte (7) als Rastkante dient.

7. Steckdose nach Anspruch 5,
**dadurch gekennzeichnet, daß**
die Kappe (13) Ausnehmungen (16), in welche Vorsprünge (17) des Isolierstoffsockels (1) eingreifen, aufweist.

8. Steckdose nach einem der Ansprüche 1 bis 7,
**dadurch gekennzeichnet, daß**
die Leiterplatte (7) Bohrungen (19) aufweist, in welche Fixierstifte (18) der Kappe (13) eingreifen.

9. Steckdose nach einem der Ansprüche 1 bis 8,
**dadurch gekennzeichnet, daß**
räumlich benachbart zu den Varistoren (8) Anzeigemittel (9) angeordnet sind, welche durch die Abdeckplatte hindurchragen.

10. Steckdose nach Anspruch 1,
**dadurch gekennzeichnet, daß**
die thermischen Sicherungen (10) an den Seitenflächen der Varistoren (8) angebracht sind, die zur Wandung (12') der Unterputzdose (12) hin gerichtet sind.

11. Steckdose nach einem der Ansprüche 1 bis 10,
**dadurch gekennzeichnet, daß**
in der Draufsicht betrachtet die Varistoren (8) etwa parallel zur Umfangsrichtung der gegenüberliegenden Wand (12') der Unterputzdose (12) verlaufen.

## Claims

1. A plug connector consisting of an insulant base (1) with a centrally arranged socket pair (2) which upon an engagement with male plugs of a male connector makes a switching contact, a cover plate of insulating material for the plug connector and a module (4) which is electrically and mechanically connectable with the insulant base (1) for additional functions for overvoltage protection; with the module (4) comprising a circuit board (7) extending parallel to the bottom (6) and the circuit board (7) comprising knife contacts (20) for the electric connection with screwless terminals (21) of the plug connector,
**characterised in that**
the insulant base (1) is arranged asymmetrically to the socket pair (2) and that a free space (5) provided thereby adjacent to the insulant base and extending over the height of the insulant base is utilised for the accommodation of part of the module (4), the circuit board (7) further comprises two comers, with a varistor (8) being arranged in each of said corners, which extends vertically to the circuit board (7) and protrudes into the free space (5), as well as thermal fuses (10) being arranged in a spatial neighbourhood to the varistors (8), and the insulant base (1) comprises at least one recess in its side facing the module (4) for components (22) of the module (4).

2. The plug connector according to Claim 1,
**characterised in that**
the comers (7') of the circuit board (7) are formed as outwardly projecting bulges (14).

3. The plug connector according to Claim 1 or 2,
**characterised in that**
the circuit board (7) with a portion of its area lies on the bottom (6) of the insulant base (1) and with the remaining portion of its area is located in the free space (5) and carries the module (4).

4. The plug connector according to one of Claims 1 to 3,
**characterised in that**
the insulant base (1) and the module (4) are surrounded by a cap (13) of insulating material, which is open towards said parts (1, 4).

5. The plug connector according to Claim 4,
**characterised in that**
the cap (13) comprises both engagement means (15) for fastening at the module (4) and engagement means (16) for fastening at the insulant base (1).

6. The plug connector according to Claim 5,
**characterised in that**
the cap (13) is fastened by means of engaging hooks (15) at the circuit board (7), while the circuit board (7) serves as an engagement edge.

7. The plug connector according to Claim 5,
**characterised in that**
the cap (13) comprises recesses (16) into which projections (17) of the insulant base (1) engage.

8. The plug connector according to one of Claims 1 to 7,
**characterised in that**
the circuit board (7) comprises holes (19) into which locating pins (18) of the cap (13) engage.

9. The plug connector according to one of Claims 1 to 8,
**characterised in that**
indication means (9) are arranged in a spatial neighbourhood to the varistors (8), which penetrate the cover plate.

10. The plug connector according to Claim 1,
**characterised in that**
the thermal fuses (10) are disposed at the side faces of the varistors (8), which are oriented towards the wall (12') of the flush device box (12).

11. The plug connector according to one of Claims 1 to 10,
**characterised in that**
the varistors (8) when viewed in a plan view extend approximately parallel to the circumferential direction of the opposite wall (12') of the flush device box (12).

## Revendications

1. Prise de courant, constituée par un socle en matériau isolant (1), comportant une paire de douilles femelles (2) agencée au milieu qui, en engagement avec des fiches de contact d'une prise mâle, forme un contact de commutation, une plaque de recouvrement en matériau isolant pour la prise de courant et un module (4) qui peut être relié de façon électrique et mécanique au socle en matériau isolant (1) pour des fonctions additionnelles de protection de surtension, le module (4) comprenant une plaque à circuits imprimés (7) parallèle au fond (6) et la plaque à circuits imprimés (7) présentant des contacts à couteau (20) pour la liaison électrique avec des bornes (21) sans vis,
**caractérisée en ce que** le socle en matériau isolant (1) est agencé asymétriquement par rapport à la paire de douilles femelles (2) et **en ce qu'**on utilise un espace libre (5) ainsi créé à côté du socle en matériau isolant et s'étendant sur la hauteur du socle en matériau isolant pour loger une partie du module (4), **en ce que** la plaque à circuits imprimés (7) comprend en outre deux coins, dans chacun de ces coins étant agencé un varistor (8) qui s'étend perpendiculairement à la plaque à circuits imprimés (7) et qui fait saillie dans l'espace libre (5), **en ce qu'**au voisinage des varistors (8) sont agencés des fusibles (10) thermiques et **en ce que** le socle en matériau isolant (1) présente sur la face tournée vers le module (4) au moins un évidement pour des composants (22) du module (4).

2. Prise de courant selon la revendication 1, **caractérisée en ce que** les coins (7') de la plaque de circuit imprimés (7) sont réalisés sous forme de proéminences (14) faisant saillie vers l'extérieur.

3. Prise de courant selon l'une ou l'autre des revendications 1 et 2, **caractérisée en ce que** la plaque à circuits imprimés (7) repose avec une partie de sa surface sur le fond (6) du socle en matériau isolant (1) et se trouve avec la partie restante de sa surface dans l'espace libre (6) et porte le module (4).

4. Prise de courant selon l'une des revendications 1 à 3, **caractérisée en ce que** le socle en matériau isolant (1) et le module (4) sont entourés par une calotte (13) en matériau isolant ouverte vers ces parties (1, 4).

5. Prise de courant selon la revendication 4, **caractérisée en ce que** la calotte (13) présente aussi bien des moyens d'enclenchement (15) pour la fixation sur le module (4) que des moyens d'enclenchement (16) pour la fixation sur le socle en matériau isolant (1).

6. Prise de courant selon la revendication 5, **caractérisée en ce que** la calotte (13) est fixée à la plaque à circuits imprimés (7) par des crochets d'enclenchement (15), la plaque à circuits imprimés (7) servant d'arête d'enclenchement.

7. Prise de courant selon la revendication 5, **caractérisée en ce que** la calotte (13) présente des évidements (16) dans lesquels s'engagent des saillies (17) du socle (1) en matériau isolant.

8. Prise de courant selon l'une des revendications 1 à 7, **caractérisée en ce que** la plaque à circuits imprimés (7) présente des perçages (19) dans lesquels s'engagent des goupilles de fixation (18) de la calotte (13).

9. Prise de courant selon l'une des revendications 1 à 8, **caractérisée en ce qu'**au voisinage des varistors (8) sont agencés des moyens d'affichage qui font saillie à travers la plaque de recouvrement.

10. Prise de courant selon la revendication 1, **caractérisée en ce que** les fusibles (10) thermiques sont montés sur les faces latérales des varistors (8) qui sont orientées vers la paroi (12') du boîtier encastré.

11. Prise de courant selon l'une des revendications 1 à 10, **caractérisée en ce que** vus en élévation, les varistors (8) s'étendent approximativement parallèlement à la direction périphérique de la paroi opposée (12') du boîtier encastré (12).
